# EUROPÄISCHE PATENTSCHRIFT

(11) **EP 0 531 690 B1**
(45) Veröffentlichungstag und Bekanntmachung des Hinweises auf die Patenterteilung: **19.10.1994**
(21) Anmeldenummer: 92112913.6
(22) Anmeldetag: 29.07.1992
(51) Int. Cl.: H01J 29/92

(54) **Hochspannungsanschluss**
High voltage connection
Raccord de haute tension

(30) Priorität: 13.09.1991 DE 9111382 U
(43) Veröffentlichungstag der Anmeldung: 17.03.1993
(73) Patentinhaber: Nokia (Deutschland) GmbH, 75175 Pforzheim (DE)
(72) Erfinder: Lehner, Heinz, W-8441 Oberschneiding (DE)

(56) Entgegenhaltungen:
- EP-A- 0 279 019
- WO-A-87/07087
- DE-A- 2 839 369
- DE-A- 3 902 622
- GB-A- 578 788

## Beschreibung

### Technisches Gebiet

Die Erfindung befaßt sich mit einem Hochspannungsanschluß für Bildröhren gemäß dem Oberbegriff von Anspruch 1 oder 2.

### Stand der Technik

Ein solcher Hochspannungsanschluß ist bekannt aus der DE-A-2839369. Solche Anschlußstecker, welche zur elektrisch leitenden Verbindung von Bildröhren mit Hochspannungskabeln dienen, weisen herkömmlich zumindest eine aus flexiblem Material gebildete Abschlußkappe, eine in der Abschlußkappe eingesetzte Kontaktfeder und ein mit der Kontaktfeder elektrisch leitend verbundenes Hochspannungskabel auf.

Ein - diese Minimalforderungen - erfüllender Anschlußstecker ist in DE-A-3902622 veranschaulicht. Dieser Anschlußstecker weist abweichend von der obigen Darstellung einen Anschlußstutzen auf, der mit der Abschirmkappe ein einstückiges Bauteil bildet und durch welchen das Hochspannungskabel zu der an der Kappeninnenseite angeordneten Kontaktfeder geführt ist. Dieser Anschlußstutzen trägt durch seine Baulänge und durch seine enge Ummantelung des Hochspannungskabels zur Hochspannungsfestigkeit des Anschlußsteckers bei. In der eben erwähnten Schrift ist auch ausgeführt, wie aus den Einzelteilen ein Anschlußstecker gebildet wird. Dazu wird das Hochspannungskabel auf die benötigte Länge abgelängt und das Ende, welches später mit der Kontaktfeder verbunden wird, soweit in den Anschlußstutzen eingeschoben, daß dieses Ende aus der Öffnung, in welcher später die Kontaktfeder ruhen soll, heraustritt. Sodann wird dieses Ende etwas abisoliert. Das von der Isolierung befreite Drahtende wird dann elektrisch leitend mit der Kontaktfeder verbunden, indem das blanke Drahtende unter Mitwirkung der aus Metall gebildeten Kontaktfeder auf dem noch von der Isolierung umgebenen Hochspannungskabel verquetscht wird. Abweichend von den Ausführungen in der oben angeführten Schrift ist es üblich, das blanke Drahtende mit der Kontaktfeder zusätzlich zu verlöten. Nachdem die Verbindung von Kabel und Kontaktfeder abgeschlossen ist, wird das Hochspannungskabel durch den Anschlußstutzen zurückgezogen, bis die Kontaktfeder in der Öffnung der Abschirmkappe ihre Endruhelage eingenommen hat. Ein weiteres Herausziehen des Hochspannungskabels ist nicht möglich, da die Form der Kontaktfeder so gewählt ist, daß sie gleichzeitig als Zugentlastung dient. Da die Abschirmkappe ein flexibles Gebilde ist und der Anschlußstutzen aus Gründen der Hochspannungsfestigkeit das Hochspannungskabel fest ummanteln muß, ist es ein sehr aufwendiges Unterfangen die Fertigung derartiger Hochspannungsanschlüsse zu automatisieren.

Ein anderer und gleichzeitig den Ausgangspunkt für die vorliegende Erfindung bildende Anschlußstecker zeichnet sich dadurch aus, daß dieser Stecker ein unflexibles Isolierstoffstück aufweist, an welchem die aus flexiblem Material gebildete Abschirmkappe befestigt ist. Das Isolierstoffstück zeichnet sich weiter dadurch aus, daß es eine Aufnahme für die Kontaktfeder und einen angeformten Anschlußstutzen aufweist. Nachdem die Anschlußkappe mit dem Isolierstoffstück verbunden ist und die Kontaktfeder in das Isolierstoffstück eingesetzt worden ist, erfolgt die Kontaktierung der Kontaktfeder. Dazu wird das Hochspannungskabel auf das gewünschte Maß abgelängt und ein Ende abisoliert. Das abisolierte Ende wird in den Anschlußstutzen eingeschoben. An dem Ende des Anschlußstutzens ist eine Öffnung vorhanden, die den Durchmesser des abisolierten Endes des Hochspannungskabels knapp übersteigt. Sobald das Hochspannungskabel im Anschlußstutzen seine Endposition erreicht hat, tritt das abisolierte Ende aus der oben benannten Öffnung heraus. Die den elektrischen Strom leitenden Teile der Kontaktfeder sind so ausgebildet, daß zumindest eine Kontaktzunge in unmittelbarer Nähe der Öffnung angeordnet ist, aus welcher das abisolierte Ende des Hochspannungskabels heraustritt. Zur Kontaktierung von Kontaktfeder und Hochspannungskabel werden das abisolierte Ende und die Kontaktzunge miteinander verlötet. Eine solche Art der elektrischen Verbindung zwischen der Kontaktfeder und dem Hochspannungskabel ist in der bereits genannten DE-A-2839369 beschrieben.

Bei dieser Art von Anschlußsteckern wird als nachteilig angesehen, daß das blanke Drahtende mit der Kontaktzunge zur Herstellung einer elektrisch leitenden Verbindung verlötet werden muß. Dies vor allem deshalb, weil das je nach Ausbildung der Abdeckkappe und des Isolierstücks eine sehr präzise und daher aufwendige Lötung erfordert.

Daher liegt der Erfindung die Aufgabe zugrunde, einen Anschlußstecker für Hochspannungsanschlüsse von Bildröhren zu schaffen, der allein durch Einschieben des Hochspannungskabels in den Anschlußstecker eine schnelle und hochspannungssichere Kontaktierung von Hochspannungskabel und Kontakfeder ermöglicht.

### Darstellung der Erfindung

Diese Aufgabe wird durch die in den Ansprüchen 1 und 2 angebenen Merkmale gelöst.

Den Unteransprüchen können vorteilhafte Ausbildungen entnommen werden. Die erfindungsgemäße Lösung ist auch deshalb besonders vorteilhaft, weil sich dadurch der Herstellungsprozeß weitgehend automatisieren läßt.

Außerdem ist es bei der standardisierten Steckerverbindung möglich, die Anschlußstecker erst dann anzuschließen, wenn die Kontaktierung der Bildröhre ansteht. Hierdurch wird es möglich, die Schaltungsplatinen unabhängig von den Vorgaben für die Ausgestaltung der Kontaktfedern zu produzieren, denn der spezielle Auschlußstecker bzw. die spezielle Kontaktfeder läßt sich nach der Erfindung erst unmittelbar vor der Verbindung des Steckers mit der Bildröhre ausführen.

Ganz besonders vorteilhaft ist es, wenn die Kontaktierung von Kontaktfeder und Hochspannungskabel mittels eines Leitgummis erfolgt. Durch diese Ausbildung kann sogar darauf verzichtet werden, das eine Ende des Hochspannungskabels mit einem Stecker zu versehen.

Wird gemäß Anspruch 4 die Zugentlastung für das Hochspannungskabel so ausgebildet, daß sie das Hochspannungskabel zugentlastet sobald das Hochspannungskabel seine Endposition im Anschlußstutzen gefunden hat, wird die Fertigung von Anschlußsteckern für Bildröhren weiter vereinfacht.

### Kurze Darstellung der Figuren

Es zeigen:
- Figur 1: einen Anschlußstecker im Schnitt; und
- Figur 2: einen weiteren Stecker im Schnitt.

### Wege zum Ausführen der Erfindung

Die Erfindung soll nun anhand der beiden Figuren näher erläutert werden.

Der in Figur 1 gezeigte Anschlußstecker 10 wird im wesentlichen von dem Isolierstoffstück 11 und der mit diesem verbundenen aus flexiblem Material gebildeten Abschirmkappe 12 gebildet. Die in etwa **eine** konisch geformte Außenkontur aufweisende Abschirmkappe 12, welche in der Mitte eine Öffnung aufweist, ist dazu in eine der Abschirmkappenkontur entsprechende Vertiefung 13 des Isolierstoffstücks 11 eingesetzt. Die Öffnung der Abschirmkappe 12 wird dabei von dem Rohrstück 14 des Isolierstoffstücks 11 ausgefüllt. In das Rohrstück 14, welches das eine Ende des ins Innere des Isolierstoffstücks verlaufenden **Stutzens** 15 ist, ist die vollständig aus Metall gebildete Kontaktfeder 16 eingesetzt und mittels der an der Kontaktfeder 16 ausgebildeten Haken 17 an der Innenwandung des **Stutzens** 15 verrastet. Es wird darauf hingewiesen, daß die Formgebung der Kontaktfeder 16 in dem Bereich, welcher der Bildröhre zu- und dem Isolierstoffstück 11 abgewandt ist, gleichgültig ist.

Die Kontaktfeder, welche im vorliegenden Ausführungsbeispiel im wesentlichen aus vier Federelementen 18 gebildet ist, weist außerdem noch eine Kontaktlasche 19 auf, deren Verlauf dem des **Stutzens** 15 folgt. Das den Federelementen 18 abgewandte Ende der Kontaktlasche 19 ist mit einer kreisrunden Öffnung 20 versehen, die beiderseitig von einem Kragen 21 umrandet ist.

In dem Bereich, in welchem der **Stutzen** 15 im Inneren des Isolierstoffstücks 11 endet, schließt etwa rechtwinklig zum Verlauf des **Stutzens** 15 ein rohrförmig ausgebildeter Anschlußstutzen 22 an. Der Mündungsbereich 23 des Anschlußstutzens 22, also der Bereich, in welchem der Kanal 24 des Anschlußstutzens 22 in den **Stutzen** 15 übergeht, ist konisch ausgebildet.

Die Öffnung 20 in der Kontaktlasche 19 der in das Isolierstoffstück 11 eingesetzten Kontaktfeder 16 ist so angeordnet, daß eine durch die Öffnung 20 gelegte Mittellinie genau mit der durch den Kanal 24 gelegten Mittellinie zusammenfällt. Diese Anordnung gewährleistet, daß sich, wenn ein mit einem Stecker 25 versehenes Hochspannungskabel 26 in Pfeilrichtung P in den Anschlußstutzen 22 eingeschoben wird, die runde, einen Durchmesser der Öffnung knapp unterschreitenden Spitze 27 des Steckers 25 in die Öffnung 20 einschiebt und dabei gleichzeitig die Kontaktfeder 16 mit der Hochspannungsquelle (nicht dargestellt) elektrisch leitend verbindet.

Ergänzend zu Figur 1 sei ausgeführt, daß in dieser Figur auf eine Darstellung der Zugentlastung aus Gründen der Übersichtlichkeit verzichtet wurde. Da außerdem die Öffnung in der Abschirmkappe 12 so ausgebildet ist, daß ihr hochstehender Rand 28 eng an dem Außenmantel des Rohrstücks 14 anliegt, kann auf eine gesonderte Verbindung von Abschirmkappe 12 und Isolierstoffstück 11 verzichtet werden. Ferner sei darauf hingewiesen, daß der Einschnitt 29 im Isolierstoffstück 11 der Lagerung der Kontaktlasche 19 im Isolierstoffstück 11 dient und weiterhin ein Einschieben des Steckers 26 in die Öffnung 20 erleichtert.

Der in Figur 2 dargestellte Anschlußstecker 10 unterscheidet sich von dem in Figur 1 gezeigten Stecker nur geringfügig. Daher können auch in Figur 2 die in Figur 1 verwendeten Bezugszeichen verwendet werden, sofern die in Figur 2 verwendeten Bauteile bzw. deren Funktionen im Vergleich zu Figur 1 gleich sind.

Im Unterschied zu Figur 1 hat die Kontaktfeder 16 keine Kontaktlasche 19. Stattdessen weist die Kontaktfeder 16 in Figur 2 ein kurzes Kontaktschwert 30 auf. Dieses Kontaktschwert 30 ist in den im Inneren des **Stutzens** 15 eingesetzten Leitgummi 31 eingestochen. Wird nun durch den Kanal 24 das abisolierte Ende 32 des Hochspannungskabels 25 in Pfeilrichtung P eingeschoben, so sticht dieses Ende 32 gleichfalls in den Leitgummi 31 ein sobald das Hochspannungskabel 25 seine Endposition im Kanal 24 erreicht hat. Dadurch, daß das Kontaktschwert 30 und das abisolierte Ende 32 in den Leitgummi 31 einstechen, wird die Kontaktfeder 16 mit der Hochspannungsquelle elektrisch leitend verbunden.

Die Zugentlastung und die Hochspannungssicherung ist derart ausgeführt, daß das von dem **Stutzen** 15 abgewandte Ende des Anschlußstutzens 22 in Längsrichtung vierfach geschlitzt ist. Die stehengebliebenen Zungen 33 weisen auf ihrer zum Inneren des Kanals 24 weisenden Seite Vorsprünge 34 auf, die in Richtung zum Mündungsbereich 23 auslaufen.

Wird nun das Hochspannungskabel 25 in den Anschlußstutzen 22 eingeschoben, weichen die Zungen 33 in Pfeilrichtung F1 und F2 aus. Sobald das Hochspannungskabel 25 seine Endposition im Kanal 24 erreicht hat, wird der vorher auf dem Hochspannungskabel 25 aufgefädelte Verschluß 35 über das Ende des Anschlußstutzens 22 geschoben. Hierbei werden die Vorsprünge 34 in die Isolierung 36 des Hochspannungskabels 25 eingedrückt. Hat der Verschluß 35 seine Endposition auf dem Anschlußstutzen erreicht, verrastet der Verschluß 35 mit dem Anschlußstutzen 22. Auf eine gesonderte Darstellung der Teile, die ein Verrasten des Verschlußes 35 mit dem Anschlußstutzen 22 ermöglichen, wurde aus Gründen der Übersichtlichkeit verzichtet. Nachdem der Verschluß 35 auf dem Anschlußstutzen 22 verrastet ist, sind die Zugentlastung und die Hochspannungssicherheit erreicht.

### Bezugszeichen (BZ) - Verzeichnis

## Patentansprüche

1. Hochspannungsanschluß für Bildröhren,
mit einer flexiblen Abschirmkappe (12), die in der Mitte eine Öffnung aufweist,
mit einem unflexiblen Isolierstoffstück (11), das ein die Öffnung der Abschirmkappe (12) ausfüllendes Rohrstück (14) aufweist, welches das Ende eines im Isolierstoffstück (11) verlaufenden Kanals (15) ist,
mit einer Kontaktfeder (16), welche in das Rohrstück (14) eingesetzt ist, und
mit einem Hochspannungskabel (25), welches durch einen rohrförmigen Kanal (24) des Isolierstoffstücks (11) geführt ist und welches mit der Kontaktfeder (16) elektrisch leitend verbunden ist,
**dadurch gekennzeichnet,**
daß das Ende des Hochspannungskabels (25), welches in den Kanal (24) eingeschoben wird, mit einem eine Spitze (27) aufweisenden Stecker (26) versehen ist,
daß die Kontaktfeder (16) eine Lasche (19) aufweist, dessen der Kontaktfeder (16) gegenüberliegendes Ende mit einer Öffnung (20) versehen ist und deren Verlauf dem Kanal (15) folgt, wobei eine durch die Öffnung (20) gelegte Mittellinie mit der durch den rohrförmigen Kanal (24) gelegten Mittellinie zusammenfällt, und daß, wenn ein mit einem Stecker (26) versehenes Hochspannungskabel(25) in den rohrförmigen Kanal (24) eingeschoben wird, sich die Spitze (27) des Steckers (26) in die Öffnung (20) einschiebt und dabei gleichzeitig die Kontaktfeder (16) mit dem Hochspannungskabel (15) elektrisch leitend verbindet.

2. Hochspannungsanschluß für Bildröhren,
mit einer flexiblen Abschirmkappe (12), die in der Mitte eine Öffnung aufweist,
mit einem unflexiblen Isolierstoffstück (11), das ein die Öffnung der Abschirmkappe (12) ausfüllendes Rohrstück (14) aufweist, welches das Ende eines im Isolierstoffstück (11) verlaufenden Kanals (15) ist, mit einer Kontaktfeder (16), welche in das Rohrstück (14) eingestetzt ist, und
mit einem Hochspannungskabel (25) mit abisoliertem Ende (32), welches Hochspannungskabel (25) durch einen rohrförmigen Kanal (24) des Isolierstoffstücks (11) geführt ist und welches abisolierte Ende (32) mit der Kontaktfeder (16) elektrisch leitend verbunden ist,
**dadurch gekennzeichnet,** daß im Kanal (15) ein Leitgummi (30) eingesetzt ist, daß in den Leitgummi (31) ein Kontaktschwert (30) eingestochen ist, welches mit der Kontaktfeder (16) verbunden ist, und
daß der rohrförmige Kanal (24) und der Kanal (15) so angeordnet sind, daß das abisolierte Ende (32) des Hochspannungskabels (25) in den Leitgummi (31) einstochen ist, sobald das Hochspannungskabel (25) seine Endlage im rohrförmigen Kanal (24) eingenommen hat.

3. Hochspannungsanschluß nach Anspruch 1 oder Anspruch 2,
**dadurch gekennzeichnet**,
daß, wenn das Hochspannungskabel (25) seine Endlage im rohrförmigen Kanal (24) eingenommen hat, das dem Kanal (15) gegenüberliegende Ende eines den rohrförmigen Kanal (24) bildenden Anschlußstutzens (22) mit einem auf den Außenmantel des Anschlußstutzens (22) aufschiebbaren Verschluß (35) versehen ist, wobei der Verschluß (35) im auf den Anschlußstutzen (22) aufgeschobenen Zustand mit seinem Innenmantel zumindest einen Teil der Innenwandung des Anschlußstutzens (22) in die Isolierung (36) des Hochspannungskabels (25) eindrückt.

4. Hochspannungsanschluß nach Anspruch 3,
**dadurch gekennzeichnet**,
daß das dem Kanal (15) gegenüberliegende Ende des Anschlußstutzens (22) mit in Richtung des Hochspannungskabels (25) verlaufenden Schlitzen versehen ist und daß die durch die Schlitze gebildeten Zungen (33) an den zum Inneren des rohrförmigen Kanals (24) weisenden Seiten Vorsprünge (34) aufweist.

## Claims

1. High-voltage connection for picture tubes,
having a flexible screening cap (12) which has an opening in the centre,
having an inflexible insulation-material piece (11) which has a tubular piece (14) which fills the opening in the screening cap (12) and which is the end of a duct (15) extending in the insulating-material piece (11),
having a contact spring (16) which is inserted in the tubular piece (14), and
having a high-voltage cable (25) which is passed through a tubular channel (24) in-the insulating-material piece (11) and which is connected in an electrically conducting manner to the contact spring (16),
characterized in that
the end of the high-voltage cable (25) which is pushed into the channel (24) is provided with a plug (26) having a tip (27), in that the contact spring (16) has a lug (19) whose end opposite the contact spring (16) is provided with an opening (20) and whose path follows the channel (15), a centre line routed through the opening (20) coinciding with the centre line routed through the tubular duct (24), and in that, if a high-voltage cable (25) provided with a plug (26) is pushed into the tubular duct (24), the tip (27) of the plug (26) pushes itself into the opening (20) and, in doing so, simultaneously connects the contact spring (16) in an electrically conducting manner to the high-voltage cable (15).

2. High-voltage connection for picture tubes,
having a flexible screening cap (12) which has an opening in the centre,
having an inflexible insulating-material piece (11) which has a tubular piece (14) which fills the opening in the screening cap (12) and which is the end of a duct (15) extending in the insulating-material piece (11),
having a contact spring (16) which is inserted in the tubular piece (14), and
having a high-voltage cable (25) with stripped end (32), which high-voltage cable (25) is passed through a tubular duct (24) in the insulating-material piece (11) and which stripped end (32) is connected in an electrically conducting manner to the contact spring (16), characterized in that a conducting rubber (31) is inserted in the duct (15),
in that a contact blade (30) which is connected to the contact spring (16) is plunged into the conducting rubber (31), and
in that the tubular duct (24) and the duct (15) are so arranged that the stripped end (32) of the high-voltage cable (25) is plunged into the conducting rubber (31) as soon as the high-voltage cable (25) has assumed its end position in the tubular duct (24).

3. High-voltage connection according to Claim 1 or Claim 2, characterized in that, if the high-voltage cable (25) has assumed its final position in the tubular duct (24), the end, opposite the duct (15), of a connecting tube (22) forming the tubular duct (24) is provided with a closure (35) which can be pushed onto the outside surface of the connecting tube (22), and the inside surface of the closure (35), in the state in which the latter is pushed onto the connecting tube (22), presses at least a part of the inside wall of the connecting tube (22) into the insulation (36) of the high-voltage cable (25).

4. High-voltage connection according to Claim 3, characterized in that the end, opposite the duct (15), of the connecting tube (22) is provided with slots running in the direction of the high-voltage cable (25) and in that the tongues (33) formed by the slots have projections (34) on the sides pointing towards the interior of the tubular duct (24).

## Revendications

1. Connexion haute tension pour tubes images, avec un capuchon de protection flexible (12) qui présente dans son milieu une ouverture,
avec un élément isolant rigide (11), présentant un élément tubulaire (14) qui remplit l'ouverture du capuchon de protection (12) et qui est l'extrémité d'un canal (15) passant dans l'élément isolant (11),
avec un ressort de contact (16) qui est inséré dans l'élément tubulaire (14) et
avec un câble haute tension (25) qui passe dans un canal tubulaire (24) de l'élément isolant (11) et qui est électriquement relié avec le ressort de contact (16),
caractérisée,
par le fait que l'extrémité du câble haute tension (25), que l'on enfile dans le canal (24), est munie d'un connecteur mâle (26) présentant une pointe (27),
que le ressort de contact (16) présente une languette (19) dont l'extrémité opposée au ressort de contact (16) présente une ouverture (20) et dont l'allure suit celle du canal (15), un axe géométrique passant par l'ouverture (20) coïncidant avec l'axe géométrique passant par le canal tubulaire (24), et que, lorsque l'on enfile dans le canal tubulaire (24) un câble haute tension (25) muni d'un connecteur mâle (26), la pointe (27) du connecteur mâle (26) s'enfile dans l'ouverture (20) et, simultanément, relie électriquement le ressort de contact (16) avec le câble haute tension (15).

2. Connexion haute tension pour tubes images, avec un capuchon de protection flexible (12) qui présente au milieu une ouverture,
avec un élément isolant rigide (11), qui présente un élément tubulaire (14) qui remplit l'ouverture du capuchon de protection (12) et qui est l'extrémité d'un canal (15) passant dans l'élément isolant (11),
avec un ressort de contact (16) qui est inséré dans l'élément tubulaire (14) et
avec un câble haute tension (25), à l'extrémité (32) dénudée, câble haute tension (25) qui passe dans un canal tubulaire (24) de l'élément isolant (11) et extrémité dénudée (32) qui est électriquement reliée avec le ressort de contact (16),
caractérisée,
par le fait que dans le canal (24) est inséré un caoutchouc conducteur (30), que dans le caoutchouc conducteur (31) est piquée une lame de contact (30) qui est reliée avec le ressort de contact (16) et
que le canal tubulaire (24) et le canal (15) sont disposés de façon que l'extrémité dénudée (32) du câble haute tension (25) soit piquée dans le caoutchouc conducteur (31) dès que le câble haute tension (25) a pris sa position finale dans le canal tubulaire (24).

3. Connexion haute tension selon la revendication 1 ou 2,
caractérisée, par le fait que, lorsque le câble haute tension (25) a pris sa position finale dans le canal tubulaire (24), l'extrémité, opposée au canal (15), d'un manchon de connexion (22) formant le canal tubulaire (24) est munie d'un obturateur (35) qui peut s'enfiler sur la surface latérale extérieure du manchon de connexion (22), l'obturateur (35), dans l'état enfilé sur le manchon de connexion (22), pressant, par sa surface latérale intérieure, au moins une partie de la paroi intérieure du manchon de connexion (22) dans l'isolant (36) du câble haute tension (25).

4. Connexion haute tension selon la revendication 3,
caractérisée par le fait que l'extrémité, opposée au canal (15), du manchon de connexion (22) présente des fentes orientées selon la direction du câble haute tension (25) et que les languettes (33) formées par les fentes présentent des saillies (34) sur les faces orientées vers l'intérieur du canal tubulaire (24).
